# EUROPÄISCHE PATENTSCHRIFT

(11) **EP 1 541 513 B1**
(45) Veröffentlichungstag und Bekanntmachung des Hinweises auf die Patenterteilung: **24.10.2012**
(21) Anmeldenummer: 04106488.2
(22) Anmeldetag: 10.12.2004
(51) Int. Cl.: B65H 35/08

(54) **Vorrichtung zum Trennen einer Materialbahn**
Apparatus for separating a web
Dispositif pour séparer und bande de matériau

(30) Priorität: 11.12.2003 DE 20319208 U
(43) Veröffentlichungstag der Anmeldung: 15.06.2005
(73) Patentinhaber: Voith Patent GmbH, 89522 Heidenheim (DE)
(72) Erfinder: Rieleit, Peter, 40476 Düsseldorf (DE)
(74) Vertreter: Kunze, Klaus

(56) Entgegenhaltungen:
- EP-A- 0 507 749
- DE-A1- 2 261 729
- DE-A1- 19 545 003
- GB-A- 2 135 928

## Beschreibung

Die vorliegende Erfindung betrifft eine Vorrichtung zum Trennen einer Materialbahn mit einem der Materialbahn benachbarten, drehbar gelagerten und einen Umfang aufweisenden Träger, der quer zur Laufrichtung der Materialbahn mit einem vorbestimmten Abstand zur Materialbahn angeordnet ist, und einem am Träger angeordneten Trennelement, wobei am Umfang des Trägers ein einen Teilumfang des Trägers umschließendes Beschleunigungselement angeordnet ist, das eine Kontaktfläche aufweist, die in Reibeingriff an die Materialbahn bringbar ist.

Eine Vorrichtung zum Trennen einer Materialbahn ist beispielsweise notwendig, um bei der Herstellung von Endlosmaterialbahnen kleinere Rolleneinheiten des bahnförmigen Materials zu erhalten, die dann weiterverarbeitet und transportiert werden können. Auch werden Trennvorrichtungen eingesetzt, um bei Produktionsfehlern unbeschädigte Teile der Materialbahn von fehlerhaften Stellen der Materialbahn zu trennen.

Aus DE 195 29 581 C2 ist eine Vorrichtung zum Quertrennen einer laufenden Materialbahn bekannt. Ein gezahntes Messer, das entgegen der Bahnrichtung in die Materialbahn oder in Bahnrichtung in die Materialbahn eingefahren wird, wird unter einem starken Neigungswinkel von maximal 45° in die Materialbahn eingeschwenkt.

In DE 692 03 913 T2 wird eine Vorrichtung zum Trennen einer Materialbahn beschrieben, die mit einem Paar von Perforationswalzen ausgerüstet ist. Zur Erzeugung von Querperforationen in der Materialbahn werden ein Messer bzw. ein oder mehrere Gegenmesser verwendet. Die Perforationen definieren Abrißlinien der Bahn, die durch das Zusammenwirken von Trennmitteln auf einer Hauptwalze und einem Trennzylinder quer geschnitten werden.

Zur Überbrückung freier Wegstrecken werden in der DE 2 261 729 OS die durch ein Förderwalzenpaar nach dem Querschneiden weiter vorgeschobenen Enden von Teilbahnen durch einen unterschiedlich ausführbaren Niederhalter mittels Formgebung versteift.

Durch die Erhöhung von Fertigungsgeschwindigkeiten mit Laufgeschwindigkeiten der Materialbahnen, beispielsweise von 2.000 m/min, werden erhöhte Anforderungen an das Trennen einer Materialbahn gestellt. Gewünscht ist das Trennen einer Materialbahn ohne ein Verlangsamen oder sogar Anhalten der Materialbahn. Idealerweise wird die Materialbahn bei Herstellungsgeschwindigkeiten getrennt, so daß die Produktion durch das Trennen nicht beeinflusst wird. In Folge der hohen Laufgeschwindigkeiten der Materialbahnen werden kurze Reaktionszeiten und hohe Bewegungsgeschwindigkeiten der Trennelemente verlangt. Der Trennvorgang muß so schnell geschehen, daß sich die laufende Materialbahn während des Trennvorgangs nicht hinter der Trennvorrichtung aufstaut.

Der Erfindung liegt die Aufgabe zugrunde, Störmöglichkeiten beim Trennen von laufenden Materialbahnen zu vermindern.

Diese Aufgabe wird bei der Vorrichtung der eingangs genannten Art dadurch gelöst, daß das Beschleunigungselement zur Beschleunigung des Trägers durch Reibkontakt der kontaktfläche des Beschleunigungselementes mit der Materialbahn einen zunehmenden Radius mindestens an einem Teilumfang des Trägers aufweist.

Bei der erfindungsgemäßen Vorrichtung ermöglicht die Kontaktfläche des Beschleunigungselements einen Reibkontakt mit der Materialbahn. Durch den Kontakt zwischen Beschleunigungselement und Materialbahn wird der Träger, an dem das Beschleunigungselement befestigt ist, auf die Laufgeschwindigkeit der Materialbahn beschleunigt. Es wird somit eine synchronisierte Bewegung gleicher Laufrichtung und gleicher Geschwindigkeit zwischen der Materialbahn und dem Träger und folglich auch mit dem Trennelement am Träger realisiert. Bei gleicher Geschwindigkeit von Materialbahn und Trennelement wird eine Störung beim Trennvorgang durch Aufstauen der Materialbahn hinter dem Trennelement vermieden.

Das Beschleunigungselement weist dabei einen zunehmenden Radius mindestens an einem Teilumfang des Trägers auf. Somit wird bei einem Zusammenwirken von Beschleunigungselement und laufender Materialbahn die Reibkraft mit zunehmendem Radius größer. Auf diese Weise ist eine Übertragung der erforderlichen Geschwindigkeit, die von der laufenden Materialbahn vorgegeben ist, an das Beschleunigungselement möglich.

Vorzugsweise an der Stelle des größten Radius des Beschleunigungselements befindet sich das Trennelement, das zusammen mit dem Träger auf eine hohe Geschwindigkeit mit Hilfe des Beschleunigungselements gebracht wird. Durch den zunehmend größer werdenden Radius des Beschleunigungselements ist der Reibkontakt zur Materialbahn zunächst gering und wächst dann weiter an. Durch diese Zunahme der Reibwirkung wird auf die Materialbahn nicht abrupt eingegriffen, was vorteilhaft zur Vermeidung von Störmöglichkeiten ist. Als alternative Ausführungsform kann selbstverständlich der Träger an seinem Umfang bereits einen zunehmenden Radius aufweisen, so daß der Träger die Funktion des Beschleunigungselementes mit übernimmt, ohne daß ein separates Beschleunigungselement an diesem befestigt ist.

Zweckmäßigerweise weist die Länge des Trennelements die Breite der Materialbahn auf. So kann das Trennen der Materialbahn in nur einem Arbeitsschritt erfolgen, in dem das Trennelement über die gesamte Breite der Materialbahn gleichzeitig wirkt.

Gemäß einer Weiterbildung der Erfindung weist das Trennelement Unterbrechungen auf. Bei breiten Materialbahnen können über die Länge des Trägers mehrere Lagerungen erforderlich sein, damit ein Durchhängen des Trägers vermieden wird. An den Unterbrechungsstellen des Trennelements können somit Lagerelemente angreifen, die den Träger abstützen.

Bevorzugterweise weist die erfindungsgemäße Vorrichtung einen Antrieb am Träger auf. Mit Hilfe des Antriebs kann eine Bewegung des Trägers eingeleitet werden.

Eine Ausgestaltung der Erfindung sieht vor, daß der Träger durch den Antrieb rotatorisch bewegbar ist. Dadurch kann das Beschleunigungselement ebenfalls mit der Materialbahn in Eingriff gelangen, sobald der zunehmende Radius des Beschleunigungselements die Materialbahn berührt.

Eine weitere Möglichkeit besteht darin, daß der Träger durch den Antrieb radial zur Materialbahn hin und in seiner Ausgangslage zurückbewegbar ist. Auf diese Weise kann das Beschleunigungselement am Träger in Kontakt mit der Materialbahn gebracht werden.

Auch ist eine Kombination aus einer radialen und einer rotatorischen Bewegung des Trägers mit Hilfe des Antriebs denkbar. Dies hätte den Vorteil, daß ein geringer Reibeingriff genügt, um den Träger mit der Materialbahn zu synchronisieren, bevor das Trennelement die Materialbahn durchtrennt. Mit Hilfe des Antriebs kann der Träger somit auf eine vorbestimmte Drehzahl gebracht werden. Danach wird der Träger durch den Antrieb noch zusätzlich radial bewegt, so daß das rotierende Beschleunigungselement in Reibkontakt mit der Materialbahn gelangt, bevor das Trennelement die Materialbahn teilt. Der Zeitpunkt des Kontakts zwischen Beschleunigungselement und Materialbahn kann so gewählt werden, daß das Beschleunigungselement an seinem geringsten Radius die Materialbahn zuerst kontaktiert, so daß diese möglichst lange in Reibeingriff entsteht. Da eine sehr geringe Differenz der beiden Geschwindigkeiten von Materialbahn und Beschleunigungselement vorliegt, ist auch eine Störung an der laufenden Materialbahn gering.

Vorzugsweise ist der Träger bremsbar. Dadurch ist der Träger nach einer radialen oder rotatorischen Bewegung in seine Ausgangsposition bringbar. Ein weiteres Durchtrennen nachfolgender Abschnitte der Materialbahn wird so vermieden.

Zweckmäßigerweise ist der Träger mit Hilfe des Antriebs bremsbar. Ein elektrisches Bremsen hat den Vorteil, daß mechanischer Verschleiß vermieden wird. Gegebenenfalls kann auch durch den Bremsvorgang mechanische Rotationsenergie wieder in elektrische Energie umgewandelt werden. Selbstverständlich kann auch ein mechanisches Bremsen oder eine Kombination aus elektrischem Bremsen und mechanischem Bremsen erfolgen.

In besonders einfacher praktischer Ausführung der Erfindung ist der Träger als Rohr ausgebildet. Ein Rohr ist ein Rotationskörper, der als Träger besonders geeignet ist, da dieses ein geringeres Trägheitsmoment aufweist im Vergleich zu einem massiven Zylinder. Somit ist ein geringes Gewicht des Trägers vorteilhaft für den Beschleunigungsvorgang.

Eine weitere Ausführungsvariante sieht eine Verlagerungseinrichtung vor, mit der die Materialbahn an das Beschleunigungselement bewegbar ist. Mit dieser Einrichtung ist es ebenfalls möglich, die Kontaktfläche des Beschleunigungselements mit der Materialbahn in Eingriff zu bringen. Die Verlagerungseinrichtung kann an bereits vorhandene Führungselemente der Materialbahn angebracht sein, so daß ein kurzzeitiges Absenken und anschließendes Anheben oder umgekehrt realisiert werden können. Auch eine separate Verlagerungseinrichtung ist eine Möglichkeit zum Bewegen der Materialbahn in Richtung Beschleunigungselement.

Vorzugsweise ist mindestens ein Gegenhalter auf der dem Trennelement abgewandten Seite der Materialbahn angeordnet. Die Gegenhalter sind drehbar gelagert und können der Laufgeschwindigkeit der Materialbahn synchron als Rotationsbewegung folgen. Die Gegenhalter können beispielsweise als Zylinder, Rohr oder Walze ausgeführt sein. Die Gegenhalter wirken während des Trennvorgangs dem Ausweichen der Materialbahn entgegen, hervorgerufen durch die Kraftwirkung des Beschleunigungselements und des Trennelements.

Es ist besonders bevorzugt, daß aus dem Zusammenwirken der Gegenhalter und dem Beschleunigungselement die Materialbahn spannbar und glättbar ist. Durch den zunehmenden Radius des Beschleunigungselements und der Gegenkraft der Gegenhalter wird die Materialbahn gespannt und gleichzeitig geglättet, so daß für den Trennvorgang optimale Bedingungen vorliegen.

Die Erfindung wird im folgenden anhand eines bevorzugten Ausführungsbeispiels in Verbindung mit der Zeichnung näher beschrieben. Hierin zeigt

die einzige Figur eine schematische Zeichnung der Erfindung.

Am Umfang eines Trägers 1, hier als Rohr ausgeführt, ist ein Beschleunigungselement 2 angeordnet, das einen Teilumfang des Trägers 1 umschließt und das einen zunehmenden Radius aufweist. Am Ort des größten Radius des Beschleunigungselements 2 befindet sich ein Trennelement 3, das zum Beispiel hier ein Messer ist. Der Träger 1 mit dem Beschleunigungselement 2 und dem Trennelement 3 ist drehbar gelagert und in einem bestimmten Abstand zu einer Materialbahn 4 angeordnet. Auf der gegenüberliegenden Seite der Materialbahn 4 befinden sich zwei Gegenhalter 5. In weiteren Ausführungsformen können mehr oder auch weniger Gegenhalter eingesetzt werden.

Es gibt mehrere Möglichkeiten das Trennen der Materialbahn einzuleiten. Eine erste Möglichkeit ist, daß mit einem Antrieb 6 eine Rotationsbewegung des Trägers 1 eingeleitet wird. Durch den zunehmenden Radius des Beschleunigungselements 2 wird der Abstand zwischen Träger 1 und Materialbahn 4 verringert und es kommt ein Kontakt zwischen Beschleunigungselement 2 und der Materialbahn 4 zustande. Ab diesem Zeitpunkt wird durch den Reibkontakt das Beschleunigungselement 2 durch die Materialbahn beschleunigt und diese wird auch gleichzeitig geglättet und gespannt. Sobald das Trennelement 3 an die Materialbahn 4 trifft, wird diese getrennt.

Eine zweite Möglichkeit zur Einleitung des Trennens ist, daß mit Hilfe des Antriebs 6 der Träger 1 in einer geradlinigen Bewegung zur Materialbahn 4 hin bewegt wird. Sobald das Beschleunigungselement 2 mit der Materialbahn 4 in Kontakt kommt, wird der Träger 1 durch den Reibkontakt in Rotation versetzt und das Trennelement 2 am Umfang des Trägers 1 trennt die Materialbahn 4.

Auch ist eine Kombination aus einer Rotations- und Translationsbewegung des Trägers 1 möglich, die durch den Antrieb 6 hervorgerufen wird. Dabei kann der Träger 1 an einem vorbestimmten Abstand von der Materialbahn 4 entfernt mit Hilfe des Antriebs 6 in Rotation versetzt werden, ohne daß das Beschleunigungselement 2 oder das Trennelement 3 die Materialbahn kontaktieren. Sobald eine erforderliche Drehzahl erreicht ist, kann der rotierende Träger 1 mit Hilfe des Antriebs 6 zusätzlich in eine translatorische Bewegung in Richtung der Materialbahn bewegt werden, bis zwischen Beschleunigungselement 2 und Materialbahn 4 ein Kontakt hergestellt ist. Danach erfolgt das Trennen der Materialbahn 4 mit dem Trennelement 3. Vorzugsweise rotiert der Träger 1 bevor der Reibkontakt einsetzt mit einer annähernd gleichen Geschwindigkeit wie die Laufgeschwindigkeit der Materialbahn 4. Auch ist es vorgesehen, daß der Zeitpunkt des ersten Kontakts zwischen Beschleunigungselement 2 und Materialbahn 4 so gewählt wird, daß die Zeitdauer des Reibkontakts möglich lange dauert, d.h. daß der Kontakt bei einem möglichst kleinen Radius des Beschleunigungselements 2 einsetzt.

Eine weitere Möglichkeit zur Einleitung des Trennens ist das Anwenden einer Verlagerungseinrichtung 7. Diese wirkt an mindestens einer Stelle der Materialbahn 4 und bewegt die Materialbahn 4 in Richtung des Trägers 1. Im vorliegenden Fall befindet sich der Träger 1 zwischen zwei Absenkeinrichtungen 7. Sobald zwischen der laufenden Materialbahn 4 und dem Beschleunigungselement 2 ein Reibkontakt entsteht, beginnt der Träger 1 aus seiner Ausgangslage heraus zu rotieren und wird so beschleunigt, daß das Trennelement 2 sich mit der gleichen Geschwindigkeit wie die Materialbahn 4 bewegt und so ein Trennen der Materialbahn 4 zustande kommt. Bei dieser Variante sind die Gegenhalter 5 entsprechend der Bewegung der Materialbahn mitzuführen, damit diese weiterhin gespannt und geglättet wird. Auch sind zum Einleiten des Trennens der Materialbahn weitere Kombinationen aus den genannten Möglichkeiten denkbar. Nach dem Trennen der Materialbahn kann die Rotationsbewegung des Trägers 1 mit Hilfe des Antriebs 6 oder mit einer zusätzlichen mechanischen Bremse 8 so verlangsamt oder gestoppt werden, daß die nachfolgende Materialbahn unbeschädigt bleibt. Eine Kombination aus mechanischem und elektrischem Bremsen ist auch möglich.

## Patentansprüche

1. Vorrichtung zum Trennen einer Materialbahn (4) mit einem der Materialbahn (4) benachbarten, drehbar gelagerten und einen Umfang aufweisenden Träger (1), der quer zur Laufrichtung der Materialbahn (4) mit einem vorbestimmten Abstand zur Materialbahn (4) angeordnet ist, und einem am Träger (1) angeordneten Trennelement (3),
wobei am Umfang des Trägers (1) ein einen Teilumfang des Trägers (1) umschließendes Beschleunigungselement (2) angeordnet ist, das eine Kontaktfläche aufweist, die in Reibeingriff an die Materialbahn (4) bringbar ist,
**dadurch gekennzeichnet, daß**
das Beschleunigungselement (2), zur
Beschleunigung des Trägers (1) durch Reibkontakt der kontaktfläche mit der Materialbahn (4) einen zunehmenden Radius mindestens an einem Teilumfang des Trägers (1) aufweist.

2. Vorrichtung nach Anspruch 1,
**dadurch gekennzeichnet, daß**
die Länge des Trennelements (3) mindestens die Breite der Materialbahn (4) aufweist.

3. Vorrichtung nach Anspruch 1 oder 2,
**dadurch gekennzeichnet, daß**
das Trennelement (3) Unterbrechungen aufweist.

4. Vorrichtung nach einem der Ansprüche 1 bis 3,
**dadurch gekennzeichnet, daß**
der Träger (1) einen Antrieb (6) aufweist.

5. Vorrichtung nach Anspruch 4,
**dadurch gekennzeichnet, daß**
der Träger durch den Antrieb (6) radial zur Materialbahn (4) hin und in seiner Ausgangslage zurückbewegbar ist.

6. Vorrichtung nach Anspruch 4 oder 5,
**dadurch gekennzeichnet, daß**
der Träger (1) durch den Antrieb (6) rotatorisch bewegbar ist.

7. Vorrichtung nach einem der Ansprüche 1 bis 6,
**dadurch gekennzeichnet, daß**
der Träger (1) bremsbar ist.

8. Vorrichtung nach einem der Ansprüche 4 bis 7,
**dadurch gekennzeichnet, daß**
der Träger (1) mit Hilfe des Antriebs (6) bremsbar ist.

9. Vorrichtung nach einem der Ansprüche 1 bis 8,
**dadurch gekennzeichnet, daß**
der Träger (1) als Rohr ausgebildet ist.

10. Vorrichtung nach einem der Ansprüche 1 bis 9,
**dadurch gekennzeichnet, daß**
eine Verlagerungseinrichtung (7) vorgesehen ist, mit der die Materialbahn (4) an das Beschleunigungselement (3) bewegbar ist.

11. Vorrichtung nach einem der Ansprüche 1 bis 10,
**dadurch gekennzeichnet, daß**
mindestens ein Gegenhalter (5) auf der dem Trennelement (3) abgewandten Seite der Materialbahn (4) angeordnet ist.

12. Vorrichtung nach Anspruch 11,
**dadurch gekennzeichnet, daß**
aus dem Zusammenwirken der Gegenhalter (5) und dem Beschleunigungselement (2) die Materialbahn (4) spannbar und glättbar ist.

## Claims

1. Apparatus for separating a web (4), having a support (1) which is adjacent to the web (4), is mounted such that it can rotate and has a periphery and which is arranged transversely with respect to the running direction of the web (4) at a predetermined distance from the web (4), and a separating element (3) arranged on the support (1),
an accelerating element (2) wrapping around part of the periphery of the support (1) being arranged on the periphery of the support (1) and having a contact surface that can be brought into frictional contact with the web (4),
**characterized in that**
the accelerating element (2) has an increasing radius, at least on part of the periphery of the support (1), in order to accelerate the support (1) by means of frictional contact between the contact surface and the web (4).

2. Apparatus according to Claim 1,
**characterized in that**
the length of the separating element (3) is at least as great as the width of the web (4).

3. Apparatus according to Claim 1 or 2,
**characterized in that**
the separating element (3) has discontinuities.

4. Apparatus according to one of Claims 1 to 3,
**characterized in that**
the support (1) has a drive (6).

5. Apparatus according to claim 4,
**characterized in that**
the support can be moved radially towards the web (4) and back into its initial position by the drive (6).

6. Apparatus according to Claim 4 or 5,
**characterized in that**
the support (1) can be moved rotationally by the drive (6).

7. Apparatus according to one of Claims 1 to 6,
**characterized in that**
the support (1) can be braked.

8. Apparatus according to one of Claims 4 to 7,
**characterized in that**
the support (1) can be braked with the aid of the drive (6).

9. Apparatus according to one of Claims 1 to 8,
**characterized in that**
the support (1) is formed as a tube.

10. Apparatus according to one of Claims 1 to 9,
**characterized in that**
a displacement device (7) is provided, with which the web (4) can be moved onto the accelerating element (3).

11. Apparatus according to one of Claims 1 to 10,
**characterized in that**
at least one counter support (5) is arranged on the side of the web (4) facing away from the separating element (3).

12. Apparatus according to Claim 11,
**characterized in that**
the web (4) can be tensioned and smoothed by the interaction between the counter support (5) and the accelerating element (2).

## Revendications

1. Dispositif pour séparer une bande de matériau (4), comprenant un support (1) adjacent à la bande de matériau (4), monté à rotation et présentant un pourtour, qui est disposé transversalement à la direction d'avance de la bande de matériau (4) à une distance prédéterminée de la bande de matériau (4), et un élément de séparation (3) disposé sur le support (1),
un élément d'accélération (2) entourant un pourtour partiel du support (1) étant disposé sur le pourtour du support (1), lequel élément d'accélération présente une surface de contact qui peut être amenée en prise par engagement par friction avec la bande de matériau (4),
**caractérisé en ce que**
l'élément d'accélération (2), pour accélérer le support (1) par contact par friction de la surface de contact avec la bande de matériau (4), présente un rayon croissant au moins sur un pourtour partiel du support (1).

2. Dispositif selon la revendication 1,
**caractérisé en ce que**
la longueur de l'élément de séparation (3) a au moins la largeur de la bande de matériau (4).

3. Dispositif selon la revendication 1 ou 2,
**caractérisé en ce que**
l'élément de séparation (3) présente des interruptions.

4. Dispositif selon l'une quelconque des revendications 1 à 3,
**caractérisé en ce que**
le support (1) présente un entraînement (6).

5. Dispositif selon la revendication 4,
**caractérisé en ce que**
le support peut être déplacé par l'entraînement (6) radialement vers la bande de matériau (4) et être ramené en arrière dans sa position de départ.

6. Dispositif selon la revendication 4 ou 5,
**caractérisé en ce que**
le support (1) peut être déplacé en rotation par l'entraînement (6).

7. Dispositif selon l'une quelconque des revendications 1 à 6,
**caractérisé en ce que**
le support (1) peut être freiné.

8. Dispositif selon l'une quelconque des revendications 4 à 7,
**caractérisé en ce que**
le support (1) peut être freiné à l'aide de l'entraînement (6).

9. Dispositif selon l'une quelconque des revendications 1 à 8,
**caractérisé en ce que**
le support (1) est réalisé sous forme de tube.

10. Dispositif selon l'une quelconque des revendications 1 à 8,
**caractérisé en ce**
**qu'**un dispositif de décalage (7) est prévu, avec lequel la bande de matériau (4) peut être déplacée contre l'élément d'accélération (3).

11. Dispositif selon l'une quelconque des revendications 1 à 10,
**caractérisé en ce**
**qu'**au moins un support opposé (5) est disposé du côté de la bande de matériau (4) opposé à l'élément de séparation (3).

12. Dispositif selon la revendication 11,
**caractérisé en ce que**
la bande de matériau (4) peut être tendue et lissée par la coopération entre le support opposé (5) et l'élément d'accélération (2).
